# EUROPÄISCHE PATENTSCHRIFT

(11) **EP 0 432 637 B1**
(45) Veröffentlichungstag und Bekanntmachung des Hinweises auf die Patenterteilung: **27.10.1993**
(21) Anmeldenummer: 90123400.5
(22) Anmeldetag: 06.12.1990
(51) Int. Cl.: B24B 53/00, B28D 5/02

(54) **Vorrichtung zum Nachschärfen der Schneidkante von Trennwerkzeugen beim Abtrennen von Scheiben von stab- oder blockförmigen Werkstücken, insbesondere aus Halbleitermaterial, ihre Verwendung und Sägeverfahren**
Device for dressing the cutting edge of a cutting-off tool for severing slices from an ingot or block-like workpiece, especially semiconductor material, use and sewing method for the same
Dispositif pour dresser le tranchant d'un outil de tronçonnage lors du tronçonnage de tranches d'un barreau ou d'une pièce en bloc, en particulier d'un matériau semi-conducteur, son application et procédé de sciage

(30) Priorität: 12.12.1989 DE 3941038
(43) Veröffentlichungstag der Anmeldung: 19.06.1991
(73) Patentinhaber: Wacker-Chemitronic Gesellschaft für Elektronik-Grundstoffe mbH, D-84489 Burghausen (DE)
(72) Erfinder: Seeburger, Helmut, Dipl.-Ing., W-8263 Burghausen (DE); Lehfeld, Peter, W-8263 Burghausen (DE); Kurtze, Wolf-Rüdiger, Dipl.-Ing., W-8263 Burghausen (DE)

(56) Entgegenhaltungen:
- EP-A- 0 329 087
- PATENT ABSTRACTS OF JAPAN vol. 8, no. 128 (M-302)(1565) 14 Juni 1984, & JP-A-59 30667 (TOUKIYOU SEIMITSU K.K.).
- PATENT ABSTRACTS OF JAPAN vol. 13, no. 258 (M-838)(3606) 15 Juni 1989,& JP-A-163108 (TOSHIBA CERAMICS CO LTD) 09 März 1989,

## Beschreibung

Die Erfindung betrifft eine Vorrichtung und ein Verfahren zum Nachschärfen der Schneidkante von Trennwerkzeugen beim Abtrennen von Scheiben von stab- oder blockförmigen Werkstücken, insbesondere aus Halbleitermaterial, wobei die Schneidkante des Trennwerkzeuges während des Abtrennvorganges Schärfeingriffen unterworfen wird.

Beim Innenlochsägen von Stäben, insbesondere aus Halbleitermaterial wie Silicium, Germanium, Galliumarsenid oder Indiumphosphid, oder oxidischem Material wie Quarz, Rubin, Spinell oder Granat, beispielsweise Gallium-Gadolinium-Granat, wird eine hohe geometrische Qualität der abgetrennten Scheiben gefordert. Dies gilt in besonderem Maße für Siliciumscheiben mit Durchmessern von mindestens etwa 10 cm Durchmesser, die als Grundmaterial für die Herstellung hochintegrierter elektronischer Bauelemente eingesetzt werden. Hier geht die ständige Steigerung der Packungsdichte einher mit deutlich engeren Toleranzen im Hinblick auf die Scheibengeometrie, die wesentlich durch die Präzision beim Trennvorgang bestimmt wird.

Die geometrische Qualität der von den Stäben oder Blöcken abgetrennten Scheiben, deren Dicke im allgemeinen im Bereich von etwa 100 bis 1000 µm liegt, kann beispielsweise durch Messung einer in der Fachsprache als "warp" bezeichneten Kenngröße beurteilt werden. Darunter wird die Differenz zwischen den maximalen und den minimalen Entfernungen der mittleren Scheibenoberfläche von einer Referenzebene verstanden. Der "warp" einer Scheibe kann beispielsweise nach der ASTM-Norm F 657-80 festgestellt werden.

Aus der EP-A-196 642 ist bekannt, daß der warp der erhaltenen Scheiben dadurch verbessert werden kann, daß während des Trennvorganges die den Materialabtrag bewirkende Schneidkante des Trennwerkzeuges, in der Regel also eines Innenlochsäge- oder Außentrennsägeblattes, bei Abweichung vom Sollschnittverlauf nachgeschärft wird. Dabei wird nicht die gesamte Schneidkante nachgeschliffen, sondern hauptsächlich jeweils diejenige Seitenfläche der Schneidkante, die näher an der Sollschnittlinie liegt.

In dieser Druckschrift ist auch eine Vorrichtung angegeben, mittels derer der Schärfvorgang durchgeführt werden kann. Die Schneidkante durchläuft dabei während des Trennvorganges einen Einschnitt in einem Arbeitskopf, in dem ein über ein Rollensystem geführtes, in seiner Neigung verstellbares, mit Schleifkörnern belegtes Band bei Bedarf an die jeweils zu behandelnde Seitenfläche der Schneidkante angelegt werden kann. Diese Vorrichtung ist jedoch kompliziert und störungsanfällig.

In der europäischen Patentanmeldung EP-329 087 A1, die die Grundlage für die Oberbegriffe der Ansprüche bildet, wird ein Verfahren beschrieben, mit dem die Schneidkante eines Sägeblattes entsprechend ihrer Vorbeanspruchung bereichsweise nachgeschärft werden kann. Eine Ausführungsform einer zur Durchführung des Verfahrens geeigneten Vorrichtung verwendet längliche, rotierende Schärfstifte, wobei beim Nachschärfen der Schneidkante der Drehsinn der Schärfstifte den Bereich, der nachgeschärft wird, mitbestimmt. Auch diese Vorrichtung ist in ihrer Handhabung kompliziert.

Die Aufgabe der Erfindung bestand deshalb darin, eine dem Stand der Technik gegenüber einfachere und zuverlässigere Schärfvorrichtung sowie ein geeignetes Schärfverfahren anzugeben.

Gelöst wird die Aufgabe durch eine Vorrichtung gemäß dem Oberbegriff von Anspruch 1, welche gekennzeichnet ist durch ein lateral zum Sägeblatt bewegliches Schärfsystem, bestehend aus zwei der Schneidkante zugewandten, länglichen Schärfsteinen, die ausschließlich translatorisch bewegbar sind und stirnseitig zwei einander gegenüberliegende Arbeitsflächen besitzen, wobei beim Schärfen mindestens eine der Arbeitsflächen mit der ihr zugewandten Oberfläche der Schneidkante Kontakt hat.

Die Aufgabe wird ferner gelöst durch ein Verfahren gemäß dem Oberbegriff von Anspruch 7, welches dadurch gekennzeichnet ist, daß mindestens eine Arbeitsfläche eines Schärfsystems, bestehend aus zwei der Schneidkante zugewandten, länglichen Schärfsteinen, die ausschließlich translatorisch bewegbar sind und stirnseitig zwei einander gegenüberliegende Arbeitsflächen besitzen, mit der ihr zugewandten Oberfläche der Schneidkante durch eine Hub- oder Senkbewegung in Kontakt gebracht wird.

Vorteilhaft wird ein Schärfsystem vorgesehen, welches aus zwei versetzt zueinander angeordneten Schärfsteinen besteht, deren Stirnseiten sich beidseits der Schneidkante befinden, wobei die Arbeitsflächen jeweils der zu schärfenden Schneidkantenoberfläche zugewandt sind.

In der Figur ist schematisch eine mögliche Ausführungsform einer erfindungsgemäßen Schärfeinheit dargestellt.

Die Figur zeigt das Sägeblatt 1 einer Innenlochsäge, welches an seinem hier nicht dargestellten Außenumfang in einen rotierenden Spannrahmen eingespannt ist, während der Innenumfang die beim Trennvorgang den Materialabtrag bewirkende Schneidkante 2 trägt. In der Regel besitzt diese, wie in der Figur angedeutet, tropfenförmigen Querschnitt und besteht aus einer Metallmatrix, z.B. einer Nickelauflage mit darin eingebetteten Schneidkörnern aus hartem Material wie etwa Diamant oder Bornitrid. Neben der hier dargestellten Innenlochsäge mit liegendem, horizontalem Sägeblatt werden auch solche mit stehendem, vertikalem Sägeblatt eingesetzt, wobei die Erfindung für beide Anordnungen gleichermaßen geeignet ist.

Ober- und unterhalb der Sägeblattebene und versetzt zueinander befinden sich die beiden Schärfsteine 3 und 4, die beide auf die Schneidkante gerichtet sind und geringfügig über deren Innenrand hinausragen. Gemäß der dargestellten möglichen Ausführungsform der Vorrichtung sind beide Schärfsteine bevorzugt möglichst radial auf die Schneidkante gerichtet und vorteilhaft im wesentlichen parallel zueinander angeordnet.

Grundsätzlich ist jedoch eine genau oder annähernd parallele Anordnung nicht zwingend vorgeschrieben; Abweichungen um bis zu etwa + 10° von der exakten Orientierung haben sich als noch tolerierbar erwiesen. Anstelle einer solchen parallelen Anordnung sind auch gewinkelte, beispielsweise gekreuzte oder aufeinander zulaufende Anordnungen möglich, wobei die Winkel bis zu etwa 120° betragen können. Insbesondere aus Platzgründen kann es auch zweckmäßig sein, die Schärfsteine um bis zu etwa 60° von der genau oder im wesentlichen radialen Orientierung abweichen zu lassen.

Es hat sich weiterhin als günstig erwiesen, wenn beide Schärfsteine gekoppelt beweglich sind, d.h. insbesondere gemeinsam hochgefahren oder abgesenkt werden können. Eine solche gekoppelte Bewegung kann apparativ mit dem geringsten Aufwand realisiert werden und gestattet somit auf einfache Weise effektive Schärfeingriffe auf beiden Seitenflächen der Schneidkante. Es ist jedoch nicht ausgeschlossen, beide Schärfsteine unabhängig voneinander beweglich vorzusehen.

Gut geeignet sind Schärfsteine in der Form von Rund- oder insbesondere Kantstäben, vorteilhaft mit quadratischem Querschnitt. Zweckmäßig sind sie so dimensioniert, daß beim Schärfeingriff ihre Kontaktstrecke mit der Schneidkante etwa 3 bis 10 mm, vorteilhaft etwa 4 bis 6 mm beträgt. Die Länge unbenutzter Schärfsteine ist typisch etwa 10 bis 15 cm; bei fortschreitender Benutzung können sie bis auf den für die Befestigung erforderlichen Rest abgetragen werden. Vorteilhaft werden Schärfsteine möglichst ähnlicher Maße und Form eingesetzt, um die Unterschiede zwischen den auf die jeweilige Schneidkantenseite einwirkenden Schärfoperationen gering zu halten.

Für die Schärfsteine kommen die in der Schärftechnik üblichen Materialien in Frage, wie sie beispielsweise auch in den sog. "Abziehsteinen" eingesetzt werden. Geeignete Materialien sind z.B. Aluminiumoxid oder Siliciumcarbid, die beispielsweise in massiver Form zur Anwendung kommen oder bevorzugt als Schleifmittelpartikel in ein Trägermaterial auf Basis von Keramik oder Kunststoff eingebunden sein können. Aus den oben erwähnten Gründen werden vorteilhaft jeweils beide Schärfsteine aus dem gleichen Material ausgewählt.

Die Schärfsteine sind in den Schärfsteinaufnahmen 5 und 6 befestigt, beispielsweise durch Einspannen, Verklemmen, Verkleben oder Verschrauben. Diese gewährleisten die genaue und möglichst spielfreie Ausrichtung der Schärfsteine bezüglich der Schneidkante und sind, z.B. über die Verbindungsstege 7 und 8, mit einem aus Gründen der Übersichtlichkeit nicht dargestellten Führungssystem verbunden, mit dessen Hilfe vorteilhaft aneinander gekoppelte Hub- und Absenkbewegungen der Aufnahmen 5 und 6 und damit der Schärfsteine ausgeführt werden können. Durch das gekoppelte Hochfahren bzw. Absenken der Schärfsteine können die in die Stirnseiten 9 der Schärfsteine eingearbeiteten Arbeitsflächen jeweils lateral an eine Seitenfläche der Schneidkante herangeführt und alternativ mit ihr in Kontakt gebracht werden. Vorteilhaft ist im Führungssystem zusätzlich zu der Hub- und Senkeinheit auch eine Führungseinheit in radialer Richtung vorgesehen, um die Schärfsteine auf die Schneidkante zu bzw. von dieser weg bewegen zu können. Dadurch wird sowohl das Auswechseln der Schärfsteine als auch insbesondere das Nachführen erleichtert, wenn die Arbeitsfläche eines Schärfsteines aufgebraucht ist. Gleichzeitig kann damit die Eingriffstiefe der Schneidkante in die Stirnfläche der Schärfsteine und somit auch die Intensität des Schärfvorganges gesteuert werden.

Die exakte Führung der Hub- und Senk- sowie gegebenenfalls auch der Hin- und Herbewegung kann durch geeignete Führungselemente, beispielsweise durch entsprechend angeordnete Führungszylinder, Führungsschienen oder entsprechende Getriebe gewährleistet werden. Die Bewegung kann grundsätzlich, z.B. mit Hilfe von Stellschrauben, von Hand ausgeführt werden, aber auch mit Hilfe von, günstig rechnergesteuerten, Schrittmotoren.

Das gesamte Schärfsystem wird zweckmäßig an einer geeigneten Position am Geräterahmen befestigt, von welcher aus die Schärfsteine, ohne das Abtrennen der Scheiben vom Stab oder Block und ihre Entnahme der behindern, in ihre Arbeitsstellung im Innenloch und dort bei Bedarf in Kontakt mit der Schneidkante gebracht werden können. Bewährt hat sich beispielsweise eine Befestigung am bei den meisten Geräten vorhandenen Schutzdeckel des Sägeblattes.

Beim eigentlichen Sägevorgang unter Einsatz der erfindungsgemäßen Vorrichtung wird in der bekannten Art die Abweichung erfaßt, die das Sägeblatt bezüglich der Sollschnittlinie aufweist, während es sich durch das Werkstück arbeitet, um die gewünschte Scheibe abzutrennen. Dafür kommen beispielsweise Magnet- oder wirbelstromsensoren in Frage, mit deren Hilfe mit einer Auflösung von etwa 1 µm auch durch die entstehende Scheibe hindurch die Position des Sägeblattes während des Sägens verfolgt werden kann. Gegebenenfalls kann zusätzlich auch die Schnittkraft und/oder der auftretende Körperschall während des Sägevorganges überwacht werden, um weitere Aufschlüsse über den Schnittverlauf und auch die Auswirkung von Schärfeingriffen zu gewinnen.

Wenn dabei die Auslenkung des Sägeblattes einen vorher festgelegten Toleranzwert überschreitet, der sich im allgemeinen aus der gewünschten geometrischen Qualität des Produktes, also der gesägten Scheiben, ergibt oder in Vorversuchen ermittelt wurde, wird jeweils die Seite der Schneidkante einem Schärfeingriff unterzogen, die der Sollschnittlinie zugewandt ist. Zu diesem Zweck wird das Schärfsystem hochgefahren bzw. abgesenkt, so daß die Arbeitsfläche des jeweils der zu schärfenden Seitenfläche der Schneidkante benachbarten Schärfsteins mit dieser in Kontakt gebracht wird. Dabei kann schrittweise die Position des Schärfsteins verändert werden, so daß beim Schärfeingriff jeweils stufenweise eine bestimmte Menge des Schärfsteins abgetragen wird, bis die Schneidkante wieder frei rotieren kann. Daneben besteht auch die Möglichkeit, insbesondere bei längeren Schärfoperationen, den Schärfstein kontinuierlich gegen die zu schärfende Schneidkantenfläche zu führen. Wenn die Messung zeigt, daß die Abweichung des Sägeblattes die vorgegebenen Toleranzwerte nicht bzw. nicht mehr überschreitet, kann der Schärfeingriff beendet werden. Danach kann der Sägevorgang ohne Schärfen weitergeführt werden, bis die Abweichung des Sägeblattes es erneut erforderlich macht, den oberen oder unteren Schärfstein in Funktion zu bringen. Gegebenenfalls kann es auch erforderlich sein, zusätzliche Schärfeingriffe außerhalb einer Sägeoperation bei frei rotierender Schneidkante durchzuführen.

Beim Schärfen arbeitet sich die Schneidkante mit der mit dem Schärfstein in Kontakt befindlichen Seitenfläche jeweils um einen durch die Anhebung oder Senkung bestimmten Betrag in diesen ein, so daß letztlich eine stufenförmige, dem Negativprofil der Schneidkante entsprechende Oberfläche quer über die Stirnfläche des Schärfsteines wandert. Die Eingriffstiefe der Schneidkante in den Schärfstein beträgt typisch zwischen 0.01 und 2 mm, vorteilhaft 0.05 bis 0.2 mm; sie wird vorteilhaft so eingestellt, daß die Schneidkante zumindest von ihrer Scheitelfläche bis zu ihrem Querschnittsmaximum beim Schärfvorgang in Kontakt mit dem Schärfstein kommen kann. Diese Eingriffstiefe kann beispielsweise mit Hilfe der eine radiale Verschiebung der Schärfsteine gestattenden Führungselemente eingestellt werden. Die Abschätzung des für einen bestimmten Schärfeffekt erforderlichen radialen Zustellweges kann beispielsweise über Messungen der Schnittkraft erfolgen.

Bei noch unbenutzten Schärfsteinen oder noch nicht beanspruchten Stirnflächen hat es sich als günstig erwiesen, vor dem eigentlichen Sägevorgang die Schärfsteine kurz mit der jeweils zu schärfenden Seitenfläche der Schneidkante und in der jeweils gewählten Eingriffstiefe in Kontakt zu bringen, um dadurch eine entsprechend geformte Arbeitsfläche an der Stirnfläche der Schärfsteine zu erzeugen.

Die erfindungsgemäße Vorrichtung läßt sich mit Vorteil bei Innenlochsägen verwenden, und eignet sich insbesondere für solche Sägeverfahren, bei denen der Schärfeingriff während des eigentlichen Sägevorganges erfolgt, bei dem die Scheibe vom Stab oder Block abgetrennt wird. Dies ist ein deutlicher Vorteil gegenüber den Verfahren, bei denen die Schärfeingriffe nur bei frei rotierendem Sägeblatt erfolgen, und der Erfolg oder Mißerfolg der Operation erst an Hand der folgenden gesägten Scheiben überprüft werden kann, so daß notwendig Ausschußscheiben anfallen. Bewährt hat sich die Vorrichtung beim Innenlochsägen von eine große Eingriffstiefe des Sägeblattes erfordernden Werkstücken, insbesondere beim Innenlochsägen von Scheiben aus Einkristallstäben, z.B. aus Silicium, mit großen Durchmessern ab mindestens etwa 100 mm, insbesondere ab etwa 150 mm. Neben dem Einsatz bei Innenlochsägen kommt die Vorrichtung auch für Außentrennsägen, deren Schneidkante also am Außenumfang des Sägeblattes liegt, in Frage.

Nachstehend wird die Erfindung an Hand eines Ausführungsbeispiels näher erläutert:

Eine handelsübliche Anordnung zum Innenlochsägen von Siliciumstäben wurde an dem das rotierende Innenlochsägeblatt (Außendurchmesser ca. 86 cm, Innenlochdurchmesser ca. 30.5 cm, Schneidkante Nickel-beschichtet mit eingebetteten Diamantkörnern) umgebenden Schutzdeckel mit einer analog der Figur gestalteten Schärfvorrichtung mit einem von Hand über einen zur Sägeblattebene axial ausgerichteten Führungszylinder mittels Stellschraube heb- und senkbaren Schärfsystem bestückt. Über die beiden Verbindungsstege waren dabei die zwei Schärfsteinaufnahmen in das Innenloch des horizontal liegenden Sägeblattes eingeführt. In jede war mittels Schrauben ein ca. 10 cm langer Schärfstein quadratischen Querschnittes (Kantenlänge ca. 6 mm) eingespannt, welcher aus einer keramischen Masse mit eingebetteten Korundschleifkörnern bestand. Beide Schärfsteine waren annähernd parallel zueinander ausgerichtet und wiesen im wesentlichen radial auf die Schneidkante des Sägeblattes. In der Ausgangsposition waren sie um ca. 60 mm gegeneinander versetzt und befanden sich mit ihrem als Arbeitsfläche vorgesehenen Stirnabschnitt jeweils ober- bzw. unterhalb der Schneidkante.

Zunächst wurde nun durch kurzzeitiges Anheben bzw. Absenken der Hubeinheit der obere sowie der untere Schärfstein mit der frei rotierenden Schneidkante in Kontakt gebracht, wobei die Eingriffstiefe jeweils ca. 0.2 mm betrug. Damit war die Vorrichtung betriebsbereit.

Nun konnte der eigentliche Sägevorgang begonnen werden, bei dem ein Siliciumstab (Durchmesser ca. 150 mm) nacheinander in Scheiben von ca. 0.8 mm Dicke zersägt wurde. Bei jedem Sägevorgang wurde mittels Wirbelstromsensor der Lauf des Sägeblattes durch das Werkstück überwacht, wobei eine Abweichung vom Sollschnittverlauf um ca. + 10 µm als noch tolerierbar angesehen wurde. Bei Überschreiten dieses Wertes wurde durch Anheben bzw. Absenken der Schärfvorrichtung bei unverändert fortgesetztem Sägevorgang jeweils die der Sollschnittlinie zugewandte Seitenfläche der Schneidkante mit der entsprechenden Arbeitsfläche eines Schärfsteines in Kontakt gebracht. Der Kontakt wurde dabei, ggf. auch durch kontinuierliches Nachführen, jeweils so lange aufrechterhalten, bis der Meßsensor anzeigte, daß das Sägeblatt sich wieder in Richtung auf die Sollschnittlinie zurückzubewegen begann.

Auf diese Weise wurden insgesamt ca. 1000 Siliciumscheiben gesägt. Als Kriterium für die geometrische Qualität der nach diesem Verfahren erhaltenen Scheiben wurde der "warp"-Wert (gemäß ASTM-Norm F 657-80) herangezogen, der von 97.5 % der Scheiben eingehalten oder unterschritten wurde. Dieser Wert lag bei ca. 20 µm, während bei Sägevorgängen ohne derartige Schärfeingriffe lediglich "warp"-Werte um etwa 30 µm zu erzielen waren.

## Patentansprüche

1. Vorrichtung zum Nachschärfen der Schneidkante (2) von Trennwerkzeugen beim Abtrennen von Scheiben von stab- oder blockförmigen Werkstücken, insbesondere aus Halbleitermaterial, gekennzeichnet durch ein lateral zum Sägeblatt (1) bewegliches Schärfsystem, bestehend aus zwei der Schneidkante (2) zugewandten, länglichen Schärfsteinen (3,4), die ausschließlich translatorisch bewegbar sind und stirnseitig zwei einander gegenüberliegende Arbeitsflächen (9) besitzen, wobei beim Schärfen mindestens eine der Arbeitsflächen mit der ihr zugewandten Oberfläche der Schneidkante (2) Kontakt hat.

2. Vorrichtung nach Anspruch 1, dadurch gekennzeichnet, daß die Schärfsteine (3,4) gekoppelt beweglich sind.

3. Vorrichtung nach den Ansprüchen 1 oder 2, dadurch gekennzeichnet, daß die Schärfsteine (3,4) im wesentlichen parallel angeordnet sind.

4. Vorrichtung nach einem oder mehreren der Ansprüche 1 bis 3, dadurch gekennzeichnet, daß das Schärfsystem radial auf die Schneidkante (2) ausgerichtet ist.

5. Verwendung der Vorrichtung nach den Ansprüchen 1 bis 4 beim Innenlochsägen.

6. Verwendung nach Anspruch 5, dadurch gekennzeichnet, daß die zu zersägenden Werkstücke Stäbe mit mindestens 10 cm Durchmesser sind.

7. Verfahren zum Nachschärfen der Schneidkante (2) von Trennwerkzeugen beim Abtrennen von Scheiben von stab- oder blockförmigen Werkstücken, insbesondere aus Halbleitermaterial, dadurch gekennzeichnet, daß mindestens eine Arbeitsfläche eines Schärfsystems, bestehend aus zwei der Schneidkante (2) zugewandten, länglichen Schärfsteinen (3,4), die ausschließlich translatorisch bewegbar sind und stirnseitig zwei einander gegenüberliegende Arbeitsflächen (9) besitzen, mit der ihr zugewandten Oberfläche der Schneidkante (2) durch eine Hub- oder Senkbewegung in Kontakt gebracht wird.

8. Verfahren nach Anspruch 7, dadurch gekennzeichnet, daß bei der Schärfoperation die Eingriffstiefe der Schneidkante (2) in den Schärfstein (3,4) zwischen 0.01 und 2 mm beträgt.

9. Verfahren nach den Ansprüchen 7 oder 8, dadurch gekennzeichnet, daß die Schärfoperation jeweils an der einer Sollschnittlinie zugewandten Seitenfläche der Schneidkante (2) durchgeführt wird.

## Claims

1. Device for resharpening the cutting edge (2) of cutting-off tools in the cutting-off of slices from bar-shaped or block-shaped workpieces, in particular made of semiconductor material, characterised by a sharpening system which is movable laterally relative to the saw blade (1) and consists of two elongated sharpening stones (3, 4) which face the cutting edge (2), can be moved in an exclusively translatory manner and at the end faces have two working surfaces (9) located opposite one another, at least one of the working surfaces, during sharpening, being in contact with the surface of the cutting edge (2) facing it.

2. Device according to Claim 1, characterised in that the sharpening stones (3,4) are movable in a coupled manner.

3. Device according to Claim 1 or 2, characterised in that the sharpening stones (3, 4) are arranged essentially in parallel.

4. Device according to one or more of Claims 1 to 3, characterised in that the sharpening system is oriented radially toward the cutting edge (2).

5. Use of the device according to Claims 1 to 4 in centrehole sawing.

6. Use according to Claim 5, characterised in that the workpieces to be sawn are bars of at least 10 cm diameter.

7. Process for resharpening the cutting edge (2) of cutting-off tools in the cutting-off of slices from bar-shaped or block-shaped workpieces, in particular made of semiconductor material, characterised in that at least one working surface of a sharpening system, consisting of two elongated sharpening stones (3, 4) which face the cutting edge (2), can be moved exclusively in a translatory manner and at the end faces have two working surfaces (9) located opposite one another, is brought into contact with the surface of the cutting edge (2) facing it by a lifting or lowering movement.

8. Process according to Claim 7, characterised in that, during the sharpening operation, the depth of engagement of the cutting edge (2) into the sharpening stone (3, 4) is between 0.01 and 2 mm.

9. Process according to Claim 7 or 8, characterised in that the sharpening operation is carried out in each case on the cutting-edge (2) lateral surface facing a nominal cutting line.

## Revendications

1. Dispositif pour réaffûter l'arête de coupe (2) d'outils à tronçonner lors du tronçonnage de disques de matériaux en forme de barres ou de blocs, en particulier d'un matériau semiconducteur, caractérisé par un système d'aiguisage qui est mobile latéralement par rapport à la lame de scie (1) et est constitué par deux meules allongées (3,4), qui sont tournés vers l'arête de coupe (2), sont déplaçables exclusivement en translation et possèdent frontalement deux surfaces de travail (9) se faisant face, au moins l'une des surfaces de travail étant en contact, lors de l'affûtage, avec la surface, tournée vers elles, de l'arête de coupe (2).

2. Dispositif selon la revendication 1, caractérisé en ce que les meules d'affûtage (3,4) sont mobiles d'une manière accouplée.

3. Dispositif selon les revendications 1 ou 2, caractérisé en ce que les meules d'affûtage (3,4) sont disposées de manière à être sensiblement parallèles.

4. Dispositif selon une ou plusieurs des revendications 1 à 3, caractérisé en ce que le système d'affûtage est aligné radialement par rapport à l'arête de coupe (2).

5. Utilisation du dispositif selon les revendications 1 à 4, lors du sciage de trous internes.

6. Utilisation suivant la revendication 5, caractérisée par le fait que les pièces à usiner, qui doivent être sciées, sont des barreaux possédant un diamètre d'au moins 10 cm.

7. Procédé de réaffûtage de l'arête de coupe (2) d'outils à tronçonner lors du tronçonnage de disques de matériaux en forme de barres ou de blocs, en particulier d'un matériau semiconducteur, caractérisé par le fait qu'au moins une surface de travail d'un système d'affûtage, constituée par deux meules allongées d'affûtage (3,4), qui sont tournées vers l'arête de coupe (2), sont déplaçables exclusivement en translation et possèdent frontalement deux surfaces de travail (9) se faisant face, est amenée en contact avec la surface, qui est tournée vers elles, de l'arête de coupe (2), selon un mouvement de soulèvement ou d'abaissement.

8. Procédé selon la revendication 7, caractérisé en ce que lors de l'opération d'affûtage, la profondeur d'engagement de l'arête de coupe (2) dans la meule d'affûtage (3,4) est comprise entre 0,01 et 2 mm.

9. Procédé selon la revendication 7 ou 8, caractérisé en ce que l'opération d'affûtage est exécutée respectivement sur la surface latérale, tournée vers la ligne de coupe de consigne, de l'arête de coupe (2).
